# EUROPÄISCHE PATENTSCHRIFT

(11) **EP 2 113 654 B1**
(45) Veröffentlichungstag und Bekanntmachung des Hinweises auf die Patenterteilung: **07.05.2014**
(21) Anmeldenummer: 09100165.1
(22) Anmeldetag: 05.03.2009
(51) Int. Cl.: F02M 61/14

(54) **Einspritzdüsenhalter-Montageverbund mit Spannpratze**
Injection nozzle holder fitting composite with clamping jaw
Ensemble de montage à support de bus d'injection doté d'une griffe de serrage

(30) Priorität: 02.05.2008 DE 102008001533
(43) Veröffentlichungstag der Anmeldung: 04.11.2009
(73) Patentinhaber: ROBERT BOSCH GMBH, 70442 Stuttgart (DE)
(72) Erfinder: Hanneke, Juergen, 70499 Stuttgart (DE)

(56) Entgegenhaltungen:
- WO-A-2008/009842
- DE-A1- 19 646 920
- JP-A- 7 109 963
- US-B1- 7 334 572

## Beschreibung

### Stand der Technik

Die Erfindung betrifft einen Montageverbund zum Befestigen eines oder mehrerer Einspritzdüsenhalter an einem Zylinderkopf einer Brennkraftmaschine.

Kraftstoff-Einspritzventile (Injektoren) werden üblicherweise mittels einer Spannpratzen und dazu passender Spannschraube befestigt, die einen Einspritzdüsenhalter des Einspritzventils am Zylinderkopf festspannen. Dabei werden als Spannpratzen entweder geschlossene Bügelbleche bzw. starre Brückenflansche verwendet, die jeweils mit zwei Spannschrauben oder Bolzen befestigt werden, oder aber offene gabelförmige Spannpratzen, mit denen ein oder zwei Injektoren gehalten werden.

Eine Vorrichtung zur Befestigung eines Einspritzdüsenhalters am Zylinderkopf mittels einer zweiarmigen Spannpratze und einer Spannschraube ist beispielsweise aus der DE 195 21 363 C1 bekannt. Bei der Montage müssen allerdings vor Ort für jedes Einspritzventil der Brennkraftmaschine die gabelförmigen Pratzenarme der Spannpratze am Einspritzdüsenhalter und die Spannschraube an der Spannpratzen eingefädelt werden, da sie durch ihre konstruktiv vorgegebene Form nicht gemeinsam montiert werden können. Dies verhindert eine automatische Montage des Einspritzdüsenhalters am Zylinderkopf.

Aus der US 7 334 572 B1 ist darüber hinaus ein System und ein Verfahren zum Befestigen eines Kraftstoffeinspritzventils in einem Verbrennungsmotor bekannt, die eine Schelle zum Befestigen angrenzender Einspritzventile an einem Zylinderkopf umfassen.

### Offenbarung der Erfindung

Erfindungsgemäß wird ein Montageverbund aus mindestens einem Einspritzdüsenhalter, einer Spannpratze, einer Spannschraube und einem Sicherungselement vorgeschlagen, welches verhindert, dass der Einspritzdüsenhalter wieder aus der Gabelöffnung des Spannpratze herausrutschen kann. Durch das Sicherungselement sind der Einspritzdüsenhalter und die Spannpratze unverlierbar aneinander befestigt und bilden den Montageverbund. Durch Auslegung und Lage des mindestens einen Sicherungselements wird weder die Funktion der Spannpratze beeinträchtigt noch treten weitere Nachteile, wie z.B. das Einbringen von Querkräften oder das Verspannen der Einspritzventile, im Zylinderkopf auf. Der erfindungsgemäße Montageverbund ermöglicht eine automatische Montage in den Zylinderkopf des Motors mittels einer Automatikstation, was einen deutlichen Kostenvorteil gegenüber den bisher bekannten Montagelösungen bedeutet, zumal der Montageverbund entfernt von der eigentlichen Montagelinie des Motors zusammengebaut werden kann.

Weitere Vorteile und vorteilhafte Ausgestaltungen des Gegenstands der Erfindung sind der Beschreibung, der Zeichnung und den Ansprüchen entnehmbar.

### Kurze Beschreibung der Zeichnung

Verschiedene Ausführungsformen des erfindungsgemäßen Einspritzdüsenhalter-Montageverbundes sind in der Zeichnung dargestellt und in der nachfolgenden Beschreibung näher erläutert. Die in den Figuren gezeigten Merkmale sind rein schematisch und nicht maßstäblich zu verstehen. Es zeigen:
- Fign. 1a, 1b: eine erste Ausführungsform des erfindungsgemäßen Einspritzdüsenhalter-Montageverbundes mit einem Einspritzdüsenhalter im Längsschnitt (Fig. 1a) und in einer Querschnittansicht (Fig. 1a) entsprechend Ib-Ib in Fig. 1;
- Fig. 2: eine maximal mögliche Schräglage des in Fig. 1 gezeigten Montageverbundes in einer Ansicht analog zu Fig. 1a;
- Fig. 3: eine zweite Ausführungsform des erfindungsgemäßen Einspritzdüsenhalter-Montageverbundes mit zwei Einspritzdüsenhaltern in einer Ansicht analog zu Fig. 1a;
- Fign. 4a, 4b: eine Modifikation eines in Fig. 3 gezeigten zweiarmigen Sicherungsbügels im Längsschnitt (Fig. 4a) und in einer Draufsicht (Fig. 4b);
- Fign. 5a, 5b: eine dritte Ausführungsform des erfindungsgemäßen Einspritzdüsenhalter-Montageverbundes mit einem Einspritzdüsenhalter im Längsschnitt (Fig. 5a) und in einer Draufsicht (Fig. 5b); und
- Fig. 6: eine vierte Ausführungsform des erfindungsgemäßen Einspritzdüsenhalter-Montageverbundes mit einem verrasteten Einspritzdüsenhalter in einer Draufsicht.

### Ausführungsformen der Erfindung

Der in **Fig. 1a** und **1b** gezeigte Montageverbund **1** dient zur Befestigung eines Einspritzdüsenhalters **2** eines Einspritzventils in einer Aufnahmebohrung **3** im Zylinderkopf **4** einer Brennkraftmaschine.

Der Montageverbund 1 umfasst den Einspritzdüsenhalter 2, eine zweiarmige Spannpratze **5,** eine die Spannpratze 5 durchgreifende Spannschraube **6** und ein als einarmiger Sicherungshebel ausgebildetes Sicherungselement **7.** Der Einspritzdüsenhalter 2 weist zwei bezüglich seiner Längsachse **8** diametral gegenüberliegende und durch seitliche Schlüsselflächen (Anflächungen) **9** gebildete obere und untere Absätze **10a, 10b** auf, deren Länge mit **A** bezeichnet ist. Der in Fig. 1 linke Pratzenarm **11a** der Spannpratze 5 ist gabelförmig ausgebildet und definiert mit seinen Zinken **12** eine Gabelöffnung **13** (Fig. 1 b), in die der Einspritzdüsenhalter 2 mit seinen Schlüsselflächen 9 quer zu seiner Längsachse 8 in Einsetzrichtung **14** passgenau eingesetzt ist. Die beiden Zinken 12 des linken Pratzenarms 11a sind dann zwischen den oberen und unteren Absätzen 10a, 10b des Einspritzdüsenhalters 2 angeordnet, wodurch der Einspritzdüsenhalter 2 und die Spannpratze 5 in Richtung der Längsachse 8 aneinander gehalten sind. In dieser axialen Halteposition zwischen den oberen und unteren Absätzen 10a, 10b des Einspritzdüsenhalters 2 ist die Spannpratze 5 durch den Sicherungshebel 7 fixiert.

Der von der Spannschraube 6 durchgriffene Sicherungshebel 7 ist zwischen der Spannpratze 5 und dem Schraubenkopf der Spannschraube 6 angeordnet und dadurch an der Spannpratze 5 befestigt. Der Sicherungshebel 7 übergreift mit einem (linken) Sicherungsarm **16** den linken Pratzenarm 11a, wobei der in die Gabelöffnung 13 eingesetzte Einspritzdüsenhalter 2 ein Loch **17** in dem Sicherungsarm 16 durchgreift und dadurch in und entgegen der Einsetzrichtung 14 von dem Sicherungshebel 7 hintergriffen ist. Das im Loch 17 in und entgegen der Einsetzrichtung 14 vorhandene Spiel **B** des Einspritzdüsenhalters 2 ist deutlich kleiner als die Auflagelänge A der Absätze 10 (B << A) und so gering gewählt, dass der gabelförmige linke Pratzenarm 11a sich stets in einer Position zwischen den oberen und unteren Absätzen 10a, 10b befindet und folglich der Düsenhalter 2 nicht wieder aus der Gabelöffnung 13 herausrutschen kann. Durch den Sicherungshebel 7 sind der Einspritzdüsenhalter 2 und die Spannpratze 5 somit unverlierbar aneinander befestigt und bilden den Montageverbund 1.

Die Spannschraube 6 ist über eine Festhaltescheibe **18** unverlierbar an der Sicherungsplatte 7 und damit ebenfalls unverlierbar am Montageverbund 1 gehalten. Da der Sicherungshebel 7 keinen größeren Kräften widerstehen muss, kann er aus kostengünstigen wiederverwertbaren Materialien oder auch aus Metall gefertigt sein.

Wie in Fig. 1a gezeigt, wird zur Befestigung des Montageverbundes 1 am Zylinderkopf 4 der Einspritzdüsenhalter 2 in die Aufnahmebohrung 3 im Zylinderkopf 4 eingeführt. Die Spannschraube 6 wird in eine Gewindebohrung **20** im Zylinderkopf 4 eingeschraubt, wodurch der linke Pratzenarm 11a mit seinen beiden ballig ausgeführten Zinken 12 auf den unteren Absätzen 10b zur Auflage kommt und den Einspritzdüsenhalter 2 gegen einen in der Aufnahmebohrung 3 vorgesehenen Sitz (nicht gezeigt) festspannt. Der rechte Pratzenarm **11b** der Spannpratze 5 ist dabei auf einem Widerlager **21** des Zylinderkopfes 4 abstützt. Der Abstand am Sicherungshebel 7 zwischen Spannschraube 6 und Loch 17 ist auf den Abstand am Zylinderkopf 4 zwischen Aufnahmebohrung 3 und Gewindebohrung 20 abgestimmt.

Wie in **Fig. 2** gezeigt, befindet sich auch in der aufgrund des Spiels B maximal möglichen Schräglage bzw. Verkippung von Einspritzdüsenhalter 2 und Spannpratze 5 gegeneinander der gabelförmige linke Pratzenarm 11a stets zwischen den Absätzen 10a, 10b des Einspritzdüsenhalters 2, wodurch der Düsenhalter 2 nicht wieder aus der Gabelöffnung 13 herausrutschen kann.

Der in **Fig. 3** gezeigte Montageverbund **30** dient zur Befestigung von zwei Einspritzdüsenhaltern 2 und unterscheidet sich vom Montageverbund 1 lediglich dadurch, dass der rechte Pratzenarm 11b der Spannpratze 5 nun genauso wie der linke Pratzenarm 11a gabelförmig zur Aufnahme des zweiten Einspritzdüsenhalters 2 ausgebildet ist und dass der Sicherungshebel **31** nun zweiarmig, d.h. auch mit einem rechten Sicherungsarm 16 ausgebildet ist, der den rechten Pratzenarm 11 b übergreift und identisch dem linken Sicherungsarm 16 ausgebildet ist. Die beiden in die Gabelöffnungen der beiden Pratzenarme 11a, 11 b eingesetzten Einspritzdüsenhalter 2 durchgreifen das jeweilige Loch 17 im linken bzw. rechten Pratzenarm 11a, 11 b und sind dadurch in und entgegen ihrer Einsetzrichtung 14 in einer Position zwischen den oberen und unteren Absätzen der Einspritzdüsenhalter 2 gesichert. Durch den zweiarmigen Sicherungshebel 31 sind die beiden Einspritzdüsenhalter 2 und die Spannpratze 5 unverlierbar aneinander befestigt und bilden den Montageverbund 30. Der Lochabstand der beiden Löcher 17 des Sicherungshebels 31 ist auf den Zylinderabstand, d.h. auf den Abstand der Aufnahmebohrungen im Zylinderkopf 4, abgestimmt.

**Fign. 4a und 4b** zeigen einen gegenüber dem Sicherungshebel 31 von Fig. 3 modifizierten Sicherungshebel **41,** dessen die Pratzenarme 11a, 11 b übergreifenden Sicherungsarme **42** gegenüber dem von der Spannschraube 6 durchgriffenen Hebelmittelteil **43** jeweils mittels eines Querstegs **44** parallel abgebogen sind. Die zweiarmige Spannpratze 5 ist mit ihren beiden Pratzenarmen 11a, 11 b jeweils durch ein Loch **45** in den Querstegen 44 durchgesteckt. In dieser Steckposition sind die Spannpratze 5 und der Sicherungshebel 41 durch die Spannschraube 6 gehalten.

Vom Montageverbund 1 unterscheidet sich der in **Fig. 5** gezeigte Montageverbund **50** dadurch, dass hier das separate Sicherungsteil als Sicherungsklammer **51** (z.B. als geformtes Metallstück) ausgebildet ist. Die Sicherungsklammer 51 ist in Einsetzrichtung 14 hinter dem in die Gabelöffnung 13 eingesetzten Einspritzdüsenhalter 2 an den beiden Zinken 12 des gabelförmigen linken Pratzenarms 11a befestigt, wodurch der Einspritzdüsenhalter 2 in Einsetzrichtung 14 hintergriffen ist. Das in der Gabelöffnung 13 zwischen dem linken Pratzenarm 11a und der Sicherungsklammer 51 in und entgegen der Einsetzrichtung 14 vorhandene Spiel B des Einspritzdüsenhalters 2 ist deutlich kleiner als die Auflagelänge A der Absätze 10a, 10b (B << A) und so gering gewählt, dass der linke Pratzenarm 11a sich stets in einer Position zwischen den Absätzen 10a, 10b befindet und folglich der Düsenhalter 2 nicht wieder aus der Gabelöffnung 13 herausrutschen kann. Durch die Sicherungsklammer 51 sind der Einspritzdüsenhalter 2 und die Spannpratze 5 somit unverlierbar aneinander befestigt und bilden den Montageverbund 50.

Der in **Fig. 6** gezeigte Montageverbund **60** weist als Sicherungselemente zwei Rastnasen **61** der Spannpratze 5 auf, die einander zugewandt an den beiden Zinken 12 des gabelförmigen linken Pratzenarms 11a vorgesehen sind und in die Gabelöffnung 13 des linken Pratzenarms 11a vorstehen. Die Rastnasen 61 verrasten in Einsetzrichtung 14 hinter den in die Gabelöffnung 13 eingesetzten Einspritzdüsenhalter 2 und verhindern, dass der Einspritzdüsenhalter 2 entgegen der Einsetzrichtung 14 wieder aus der Gabelöffnung 13 herausrutschen kann. Da der linke Pratzenarm 11a sich dabei stets in einer Position zwischen den Absätzen 10a, 10b des verrasteten Einspritzdüsenhalters 2 befindet, sind der Einspritzdüsenhalter 2 und die Spannpratze 5 durch die Rastnasen 61 somit unverlierbar aneinander befestigt und bilden den Montageverbund 60. Die beiden Rastnasen 61 können beispielsweise als Noppen an den Zinken 12 geprägt sein.

## Patentansprüche

1. Einspritzdüsenhalter-Montageverbund (1; 30; 50; 60) zum Befestigen an einem Zylinderkopf (4) einer Brennkraftmaschine mit mindestens einem Einspritzdüsenhalter (2), der zwei bezüglich seiner Längsachse (8) diametral gegenüberliegende und durch Schlüsselflächen (9) gebildete obere und untere Absätze (10a, 10b) aufweist, mit einer Spannpratze (5) mit mindestens einem gabelförmigen Pratzenarm (11a, 11b) in dessen Gabelöffnung (13) der Einspritzdüsenhalter (2) mit seinen Schlüsselflächen (9) quer zu seiner Längsachse (8) eingesetzt ist, mit einer Spannschraube (6) zum Festspannen der Spannpratze (5), und mit mindestens einem Sicherungselement (7; 31; 41; 51; 61), das den in die Gabelöffnung (13) des gabelförmigen Pratzenarms (11a, 11b) eingesetzten Einspritzdüsenhalter (2) in Einsetzrichtung (14) hintergreift und den gabelförmigen Pratzenarm (11a, 11b) in einer Position zwischen den oberen und unteren Absätzen (10a, 10b) des Einspritzdüsenhalters (2) hält, **dadurch gekennzeichnet, dass**
das Sicherungselement ein separates Sicherungsteil (7; 31; 41; 51) ist, das an der Spannpratze (5) befestigt ist,
oder
dass das Sicherungselement mindestens eine in die Gabelöffnung (13) vorstehende Rastnase (61) der Spannpratze (5) ist, die den in die Gabelöffnung (13) des gabelförmigen Pratzenarms (11) eingesetzten Einspritzdüsenhalter (2) in der Gabelöffnung (13) entgegen seiner Einsetzrichtung (14) verrastet.

2. Einspritzdüsenhalter-Montageverbund nach Anspruch 1, **dadurch gekennzeichnet, dass** das in und entgegen der Einsetzrichtung (14) in der Gabelöffnung (13) vorhandene Spiel (B) des vom Sicherungselement (7; 31; 41; 51; 61) hintergriffenen Einspritzdüsenhalters (2) kleiner als die Auflagelänge (A) der Absätze (10a, 10b) ist.

3. Einspritzdüsenhalter-Montageverbund nach Anspruch 1 oder 2, **dadurch gekennzeichnet, dass** die Spannpratze (5) zwei Pratzenarme (11a; 11b) aufweist, welche jeweils gabelförmig mit einer Gabelöffnung (13) ausgebildet sind, in die jeweils ein Einspritzdüsenhalter (2) mit seinen Schlüsselflächen (9) quer zu seiner Längsachse (8) eingesetzt ist, und dass mindestens ein Sicherungselement (31; 41; 51; 61) vorgesehen ist, das die in die Gabelöffnungen (13) der gabelförmigen Pratzenarme (11a, 11b) eingesetzten Einspritzdüsenhalter (2) in deren Einsetzrichtung (14) hintergreift und die gabelförmigen Pratzenarme (11a, 11b) jeweils in einer Position zwischen den oberen und unteren Absätzen (10a, 10b) der Einspritzdüsenhalter (2) hält.

4. Einspritzdüsenhalter-Montageverbund nach Anspruch 1, **dadurch gekennzeichnet, dass** das separate Sicherungsteil (7; 31; 41) den in die Gabelöffnung (13) eingesetzten Einspritzdüsenhalter (2) auch entgegen der Einsetzrichtung (14) hintergreift.

5. Einspritzdüsenhalter-Montageverbund nach Anspruch 1 oder 4, **dadurch gekennzeichnet, dass** das separate Sicherungsteil als Sicherungshebel (7; 31; 41) mit mindestens einem sich entlang dem gabelförmigen Pratzenarm (11a) erstreckenden Sicherungsarm (16) ausgebildet ist, der ein Loch (17) aufweist, das der in die Gabelöffnung (13) eingesetzte Einspritzdüsenhalter (2) durchgreift.

6. Einspritzdüsenhalter-Montageverbund nach Anspruch 3 und 5, **dadurch gekennzeichnet, dass** der Sicherungshebel (31; 41) zwei sich entlang der beiden gabelförmigen Pratzenarme (11a) erstreckende Sicherungsarme (16) mit jeweils einem Loch (17) aufweist und dass die Löcher (17) von den in die beiden Gabelöffnungen (13) eingesetzten Einspritzdüsenhalter (2) jeweils durchgriffen sind.

7. Einspritzdüsenhalter-Montageverbund nach Anspruch 6, **dadurch gekennzeichnet, dass** der Sicherungshebel (41) zwei gegenüber ihrem Mittelteil (43) jeweils mittels eines Querstegs (44) parallel abgebogene Enden (42) aufweist und dass die beiden Pratzenarme (11a, 11b) der Spannpratze (5) jeweils in einem Loch (45) in den Querstegen (44) gehalten sind.

8. Einspritzdüsenhalter-Montageverbund nach einem der Ansprüche 5 bis 7, **dadurch gekennzeichnet, dass** das in dem Loch (17) des Sicherungshebels (31, 41) in und entgegen der Einsetzrichtung (14) vorhandene Spiel (B) des Einspritzdüsenhalters (2) kleiner als die Länge (A) der Auflageabsätze (10) ist.

9. Einspritzdüsenhalter-Montageverbund nach einem der Ansprüche 5 bis 8, **dadurch gekennzeichnet, dass** der Sicherungshebel (31; 41) mittels der Spannschraube (6) an der Spannpratze (5) befestigt ist.

10. Einspritzdüsenhalter-Montageverbund nach Anspruch 1, **dadurch gekennzeichnet, dass** das separate Sicherungsteil eine an der Spannpratze (5) befestigte Sicherungsklammer (51) ist, die die Gabelöffnung (13) hinter dem in die Gabelöffnung (13) eingesetzten Einspritzdüsenhalter (2) verschließt.

11. Einspritzdüsenhalter-Montageverbund nach einem der vorhergehenden Ansprüche, **dadurch gekennzeichnet, dass** die Spannschraube (6) am Montageverbund (1; 30; 50; 60), insbesondere an der Spannpratze (5) oder am Sicherungsteil (7; 31; 41), unverlierbar gehalten ist.

## Claims

1. Injection nozzle holder mounting assembly (1; 30; 50; 60) for fastening to a cylinder head (4) of an internal combustion engine, having at least one injection nozzle holder (2) which has two upper and lower shoulders (10a, 10b) which are situated diametrically oppositely with respect to the longitudinal axis (8) of said injection nozzle holder and which are formed by flats (9), having a clamping claw (5) with at least one fork-shaped claw arm (11a, 11b), into the fork opening (13) of which the injection nozzle holder (2) is, by way of its flats (9), inserted transversely with respect to its longitudinal axis (8), having a clamping screw (6) for the firm clamping of the clamping claw (5), and having at least one securing element (7; 31; 41; 51; 61) which engages behind the injection nozzle holder (2), inserted into the fork opening (13) of the fork-shaped claw arm (11a, 11b), in an insertion direction (14) and holds the fork-shaped claw arm (11a, 11b) in a position between the upper and lower shoulders (10a, 10b) of the injection nozzle holder (2), **characterized in that**
the securing element is a separate securing part (7; 31; 41; 51) which is fastened to the clamping claw (5),
or
**in that** the securing element is at least one detent lug (61), which projects into the fork opening (13), of the clamping claw (5), by means of which detent lug the injection nozzle holder (2) inserted into the fork opening (13) of the fork-shaped claw arm (11) is locked in the fork opening (13) with detent action counter to its insertion direction (14).

2. Injection nozzle holder mounting assembly according to Claim 1, **characterized in that** the play (B), present in the fork opening (13) in and counter to the insertion direction (14), of the injection nozzle holder (2) engaged behind by the securing element (7; 31; 41; 51; 61) is smaller than the contact length (A) of the shoulders (10a, 10b).

3. Injection nozzle holder mounting assembly according to Claim 1 or 2, **characterized in that** the clamping claw (5) has two claw arms (11a; 11b) which are each of fork-shaped form with a fork opening (13) into which in each case one injection nozzle holder (2) is, by way of its flats (9), inserted transversely with respect to its longitudinal axis (8), and **in that** at least one securing element (31; 41; 51; 61) is provided which engages behind the injection nozzle holder (2), inserted into the fork openings (13) of the fork-shaped claw arms (11a, 11b), in the insertion direction (14) of said injection nozzle holder and holds the fork-shaped claw arms (11a, 11b) in each case in a position between the upper and lower shoulders (10a, 10b) of the injection nozzle holder (2).

4. Injection nozzle holder mounting assembly according to Claim 1, **characterized in that** the injection nozzle holder (2) inserted into the fork opening (13) is engaged behind by the separate securing part (7; 31; 41) also counter to the insertion direction (14).

5. Injection nozzle holder mounting assembly according to Claim 1 or 4, **characterized in that** the separate securing part is in the form of a securing lever (7; 31; 41) with at least one securing arm (16) which extends along the fork-shaped claw arm (11a) and which has a hole (17) through which the injection nozzle holder (2) inserted into the fork opening (13) extends.

6. Injection nozzle holder mounting assembly according to Claim 3 and 5, **characterized in that** the securing lever (31; 41) has two securing arms (16) which extend along the two fork-shaped claw arms (11a) and which have in each case one hole (17), and **in that** the holes (17) are extended through in each case by the injection nozzle holders (2) inserted into the two fork openings (13).

7. Injection nozzle holder mounting assembly according to Claim 6, **characterized in that** the securing lever (41) has two ends (42) which are bent away, in each case by way of a transverse web (44), so as to be parallel with respect to the central part (43) of said securing lever, and **in that** the two claw arms (11a, 11b) of the clamping claw (5) are held in a respective hole (45) in the transverse webs (44).

8. Injection nozzle holder mounting assembly according to one of Claims 5 to 7, **characterized in that** the play (B), present in the hole (17) of the securing lever (31, 41) in and counter to the insertion direction (14), of the injection nozzle holder (2) is smaller than the contact length (A) of the contact shoulders (10).

9. Injection nozzle holder mounting assembly according to one of Claims 5 to 8, **characterized in that** the securing lever (31; 41) is fastened to the clamping claw (5) by means of the clamping screw (6).

10. Injection nozzle holder mounting assembly according to Claim 1, **characterized in that** the separate securing part is a securing bracket (51) which is fastened to the clamping claw (5) and which closes off the fork opening (13) behind the injection nozzle holder (2) inserted into the fork opening (13).

11. Injection nozzle holder mounting assembly according to one of the preceding claims, **characterized in that** the clamping screw (6) is captively held on the mounting assembly (1; 30; 50; 60), in particular on the clamping claw (5) or on the securing part (7; 31; 41).

## Revendications

1. Ensemble de montage (1 ; 30 ; 50 ; 60) à porte-injecteur pour la fixation à une culasse (4) d'un moteur à combustion interne, comprenant au moins un porte-injecteur (2) qui comprend deux épaulements (10a, 10b) supérieur et inférieur diamétralement opposés par rapport à son axe longitudinal (8) et formés par des méplats (9), comprenant une griffe de serrage (5) pourvue d'au moins un bras de griffe (11a, 11b) en forme de fourche dans l'ouverture de fourche (13) duquel est inséré le porte-injecteur (2) de telle sorte que ses méplats (9) soient transversaux par rapport à son axe longitudinal (8), comprenant une vis de serrage (6) pour serrer la griffe de serrage (5) et comprenant au moins un élément de fixation (7 ; 31 ; 41 ; 51 ; 61) qui vient en prise par l'arrière dans le sens d'insertion (14) avec le porte-injecteur (2) inséré dans l'ouverture de fourche (13) du bras de griffe (11a, 11b) en forme de fourche et qui maintient le bras de griffe (11a 11b) en forme de fourche dans une position entre les épaulements (10a, 10b) supérieur et inférieur du porte-injecteur (2), **caractérisé en ce que**
l'élément de fixation est une partie de fixation séparée (7 ; 31 ; 41 ; 51) qui est fixée à la griffe de serrage (5),
ou
**en ce que** l'élément de fixation est au moins un ergot d'encliquetage (61) de la griffe de serrage (5) faisant saillie dans l'ouverture de fourche (13), lequel ergot d'encliquetage bloque dans l'ouverture de fourche (13) le porte-injecteur (2) inséré dans l'ouverture de fourche (13) du bras de griffe (11) en forme de fourche, en sens inverse à son sens d'insertion (14).

2. Ensemble de montage à porte-injecteur selon la revendication 1, **caractérisé en ce que** le jeu (B), présent dans l'ouverture de fourche (13), dans le sens d'insertion (14) et en sens inverse à celui-ci, du porte-injecteur (2) avec lequel vient en prise par l'arrière l'élément de fixation (7 ; 31 ; 41 ; 51 ; 61) est inférieur à la longueur d'appui (A) des épaulements (10a, 10b).

3. Ensemble de montage à porte-injecteur selon la revendication 1 ou 2, **caractérisé en ce que** la griffe de serrage (5) comprend deux bras de griffe (11a, 11b), lesquels sont respectivement réalisés en forme de fourche avec une ouverture de fourche (13) dans laquelle est inséré respectivement un porte-injecteur (2) de telle sorte que ses méplats (9) soient transversaux par rapport à son axe longitudinal (8), et **en ce qu'**au moins un élément de fixation (31 ; 41 ; 51 ; 61) est prévu, lequel vient en prise par l'arrière dans son sens d'insertion (14) avec les porte-injecteurs (2) insérés dans l'ouverture de fourche (13) des bras de griffe (11a, 11b) en forme de fourche et maintient respectivement les bras de griffe (11a, 11b) en forme de fourche dans une position entre les épaulements (10a, 10b) supérieur et inférieur des porte-injecteurs (2).

4. Ensemble de montage à porte-injecteur selon la revendication 1, **caractérisé en ce que** la partie de fixation séparée (7 ; 31 ; 41) vient en prise par l'arrière, également en sens inverse au sens d'insertion (14), avec le porte-injecteur (2) inséré dans l'ouverture de fourche (13).

5. Ensemble de montage à porte-injecteur selon la revendication 1 ou 4, **caractérisé en ce que** la partie de fixation séparée est réalisée sous forme de levier de fixation (7 ; 31 ; 41) comprenant au moins un bras de fixation (16) s'étendant le long du bras de griffe (11a) en forme de fourche, lequel bras de fixation comprend un trou (17) que traverse le porte-injecteur (2) inséré dans l'ouverture de fourche (13).

6. Ensemble de montage à porte-injecteur selon les revendications 3 et 5, **caractérisé en ce que** le levier de fixation (31 ; 41) comprend deux bras de fixation (16) pourvus respectivement d'un trou (17) et s'étendant le long des deux bras de griffe (11a) en forme de fourche, et **en ce que** les trous (17) sont respectivement traversés par les porte-injecteurs (2) insérés dans les deux ouvertures de fourche (13).

7. Ensemble de montage à porte-injecteur selon la revendication 6, **caractérisé en ce que** le levier de fixation (41) comprend deux extrémités (42) courbées de manière à être parallèles à sa partie centrale (43), à chaque fois au moyen d'une nervure transversale (44), et **en ce que** les deux bras de griffe (11a, 11b) de la griffe de serrage (5) sont à chaque fois retenus dans un trou (45) dans les nervures transversales (44).

8. Ensemble de montage à porte-injecteur selon l'une quelconque des revendications 5 à 7, **caractérisé en ce que** le jeu (B), présent dans le trou (17) du levier de fixation (31, 41) dans le sens d'insertion (14) et en sens inverse à celui-ci, du porte-injecteur (2) est inférieur à la longueur (A) des épaulements d'appui (10).

9. Ensemble de montage à porte-injecteur selon l'une quelconque des revendications 5 à 8, **caractérisé en ce que** le levier de fixation (31 ; 41) est fixé à la griffe de serrage (5) au moyen de la vis de serrage (6).

10. Ensemble de montage à porte-injecteur selon la revendication 1, **caractérisé en ce que** la partie de fixation séparée est une pince de fixation (51) fixée à la griffe de serrage (5), laquelle pince de fixation ferme l'ouverture de fourche (13) derrière le porte-injecteur (2) inséré dans l'ouverture de fourche (13).

11. Ensemble de montage à porte-injecteur selon l'une quelconque des revendications précédentes, **caractérisé en ce que** la vis de serrage (6) est retenue de manière imperdable sur l'ensemble de montage (1 ; 30 ; 50 ; 60), en particulier sur la griffe de serrage (5) ou sur la partie de fixation (7 ; 31 ; 41).
